# EUROPÄISCHE PATENTSCHRIFT

(11) **EP 1 331 698 B1**
(45) Veröffentlichungstag und Bekanntmachung des Hinweises auf die Patenterteilung: **30.11.2005**
(21) Anmeldenummer: 03000291.9
(22) Anmeldetag: 09.01.2003
(51) Int. Cl.: H01R 13/453, H01R 13/50

(54) **Berührungsschutzvorrichtung für eine Schutzkontakt-Steckdose unter Einsatz eines Längsschiebers mit direkt angespritzter Rückstellfeder**
Finger-proof protection device for a safety socket having a laterally sliding shutter with molded-on return spring
Dispositif de protection de contact pour une prise de sécurité ayant un ressort de rappel intégralement moulé avec le verrou glissant

(30) Priorität: 23.01.2002 DE 10202342
(43) Veröffentlichungstag der Anmeldung: 30.07.2003
(73) Patentinhaber: ABB PATENT GmbH, 68526 Ladenburg (DE)
(72) Erfinder: Hensel, Maic, Dipl.-Ing., 58553 Halver (DE); Scheib, Andreas, Dipl.-Ing., 58239 Schwerte (DE); Lisson, Werner, Dipl.-Ing., 58093 Hagen (DE); Schulte-Lippern, Günter, Dipl.-Ing., 58513 Lüdenscheid (DE)
(74) Vertreter: Miller, Toivo

(56) Entgegenhaltungen:
- EP-A- 0 856 390
- DE-A- 2 402 569
- US-A- 3 206 705

## Beschreibung

Die Erfindung bezieht sich auf eine Berührungsschutzvorrichtung für eine Schutzkontakt-Steckdose unter Einsatz eines Längsschiebers mit direkt angespritzter Rückstellfeder gemäß dem Oberbegriff des Anspruchs 1. Die Erfindung kann beispielsweise bei Unterputz-Steckdosen verwendet werden.

Handelsübliche Steckdosen mit erhöhtem Berührungsschutz entsprechen der E DIN VDE 0624-1, wobei der erhöhte Berührungsschutz durch Verwendung eines Schutzschiebers verwirklicht wird. Dieser Schutzschieber schirmt automatisch die spannungsführenden Kontakte der Steckdose ab, sobald der Stecker aus der Steckdose herausgezogen wird. Der Berührungsschutz ist so beschaffen, daß er nicht in einfacher Art und Weise durch Einführen von anderen Gegenständen als Steckern in die Steckdose umgangen werden kann. Beim Einführen eines geeigneten Steckers wird der Berührungsschutz über eine "schiefe Ebene" geöffnet und die Steckerstifte kommen ordnungsgemäß mit den spannungsführenden Kontakten der Steckdose in Berührung. Beim Herausziehen des Steckers drückt eine Rückstellfeder den Berührungsschutz zurück in seine die Steckeröffnungen verschließende, schützende Position.

Aus dem Gebrauchsmuster DE 86 33 660 U1 ist eine Steckdose mit einer Kindersicherung bekannt, bei welcher die Steckeröffnungen zur Einführung von Steckerstiften mittels eines Längsschiebers abdeckbar sind und zur Erzeugung der zur Rückführung in die geschlossene Position erforderlichen Federkraft zwei symmetrisch wirksame Blattfedern einstückig am aus Kunststoff hergestellten Längsschieber angeordnet sind. Für eine vollautomatische Montage ist der bekannte Längsschieber nicht geeignet, da die Blattfedern zum Verhaken ineinander während Montage neigen.

Aus der DE 2 402 569 A, das als nächstliegender Stand der Technik angesehen wird, ist eine Berührungsschutzvorrichtung für einen Stechdoseneinsatz Sekannt, bei welcher der Längsschieber über separate Rückstellfedern in gesschlossener Position gehalten wird.

Der Erfindung liegt die Aufgabe zugrunde, eine Berührungsschutzvorrichtung mit Längsschieber für eine Schutzkontakt-Steckdose der eingangs genannten Art anzugeben, welche vollautomatisch montierbar ist.

Diese Aufgabe wird in Verbindung mit den Merkmalen des Oberbegriffes erfindungsgemäß durch die im Kennzeichen des Anspruchs 1 angegebenen Merkmale gelöst.

Die mit der Erfindung erzielbaren Vorteile bestehen insbesondere darin, daß bei der vorgeschlagenen Berührungsschutzvorrichtung die Anzahl der verwendeten Teile sowie die Teile- und die Montagekosten sehr gering gehalten werden. Es ist nicht erforderlich, eine separate Rückstellfeder zu fertigen und zu montieren. Der vorgeschlagene Längsschieber ist weitgehend symmetrisch ausgebildet, so daß sich auch hierdurch eine Erleichterung bei der Montage ergibt. Der Längsschieber weist keinerlei hervorstehenden, während der vollautomatischen Montage zum Verhaken neigenden Abschnitte auf.

Weitere Vorteile sind aus der nachstehenden Beschreibung ersichtlich.

Vorteilhafte Ausgestaltungen der Erfindung sind in den Unteransprüchen gekennzeichnet.

Die Erfindung wird nachstehend anhand der in der Zeichnung dargestellten Ausführungsbeispiele erläutert. Es zeigen:
- Fig.1: eine prinzipielle Darstellung der Komponenten der Berührungsschutzvorrichtung,
- Fig. 2: eine Sicht auf die Berührungsschutzvorrichtung bei geschlossener Position,
- Fig. 3: eine Sicht auf die Berührungsschutzvorrichtung bei geöffneter Position.

In Fig. 1 ist eine prinzipielle Darstellung der Komponenten der Berührungsschutzvorrichtung dargestellt. Es ist die Rückseite eines Steckdoseneinsatzes 1 (C-Scheibe) einer Schutzkontakt-Steckdose zu erkennen, wobei an dieser Rückseite ein Berührungsschutz-Unterteil 2 ausgebildet - vorzugsweise einstückig angeformt - ist. Weitere Hauptkomponenten der Berührungsschutzvorrichtung sind ein Längsschieber 11 und eine Berührungsschutz-Abdeckung 19.

Das Berührungsschutz-Unterteil 2 weist einen (auch zur Befestigung des Sockels dienenden) zentralen Zapfen 3 mit Rastverbindung 4 auf, welcher in eine korrespondierende Bohrung 20 der Berührungsschutz-Abdeckung 19 eingreift, wobei entweder durch die Rastverbindung (Schnappverbindung) selbst oder mittels zusätzlicher geeigneter Befestigungsmittel (beispielsweise eine Mutter) eine formschlüssige Verbindung zwischen Berührungsschutz-Unterteil 2 und Berührungsschutz-Abdeckung 19 erfolgt. Der in den Innenraum zwischen Berührungsschutz-Unterteil 2 und Berührungsschutz-Abdeckung 19 eingelegte Längsschieber 11 ist dabei zwischen einer geschlossenen Position (Ruheposition) und einer geöffneten Position (bei eingestecktem Stecker) beweglich.

Das Berührungsschutz-Unterteil 2 weist einen Nocken 6 zur Fixierung einer U-förmigen, mit dem Hauptkörper verbundenen Rückstellfeder 13 des Längsschiebers 11 auf. Seitliche Führungswände 7, 8 und stirnseitige Begrenzungswände 9, 10 des Berührungsschutz-Unterteils 2 dienen zur Führung und Begrenzung der Längsbewegung des Längsschiebers 11. Dementsprechend weist der Längsschieber 11 hierzu korrespondierende Seitenwände 14, 15 und stirnseitige Begrenzungswände 16, 17 auf. In der geschlossener Position deckt der Hauptkörper des Längsschiebers 11 die Steckeröffnungen vollständig ab.

Der Längsschieber 11 ist als 2K-Spritzgiessteil (Zwei-Komponenten-Spritzgiessteil) ausgeführt. Die harte Komponente (Bildung des Hauptkörpers) wird dabei beispielsweise durch ein Polycarbonat und die elastische bzw. weiche Komponente (Bildung der Rückstellfeder) beispielsweise durch ein Elastomer, thermoplastisches Elastomer oder Silikon gebildet.

Der Längsschieber 11 weist eine zentrale Öffnung 12 in seinem Hauptkörper auf, welche bei geschlossener Position den Zapfen 3 des Berührungsschutz-Unterteils 2 umgreift. Abgesetzte Kanten 18 des Längsschiebers 11 in seiner dem Berührungsschutz-Unterteil 2 zugewandten Fläche dienen zum Eingriff in entsprechende Aussparungen des Berührungsschutz-Unterteils 2 und damit zur Verrastung bei einseitig belastetem Längsschieber 11.

In Fig. 1 sind des weiteren Steckeröffnungen 21 in der Berührungsschutz-Abdeckung 19 zu erkennen, welche das Einstecken von Steckerstiften in den Sockel der Steckdose bei geöffneter Position der Berührungsschutzvorrichtung ermöglichen.

In Fig. 2 ist eine Sicht auf die Berührungsschutzvorrichtung bei geschlossener Position dargestellt (bei abgenommener Berührungsschutz-Abdeckung). Die stirnseitige Begrenzungswand 16 des Längsschiebers 11 wird dabei durch die Federkraft der um den Nocken 6 greifenden Rückstellfeder 13 gegen die stirnseitige Begrenzungswand 9 des Berührungsschutz-Unterteils 2 gedrückt. Die seitlichen Führungswände 7, 8 des Berührungsschutz-Unterteils 2 gestatten eine präzise Arretierung/Führung der Seitenwände 14, 15 des Längsschiebers 11. Die zentrale Öffnung (siehe Ziffer 12 in Fig. 1) umgreift den Zapfen 3. Die Steckeröffnungen (siehe Ziffer 5 in Fig. 3) bleiben verschlossen.

Der Hauptkörper des Längsschiebers 11 weist als schiefe Ebenen ausgebildete Eingriffsmulden für die Steckerstifte eines Steckers auf. Werden gleichzeitig beide Steckerstifte in die Steckeröffnungen (siehe Ziffer 5 in Fig. 3) des Steckdoseneinsatzes 1 eingesteckt, wird gegen die Federkraft der Rückstellfeder 13 eine Achsialbewegung des Längsschiebers 11 bewirkt, welche zur Öffnung der Berührungsschutzvorrichtung führt.

In Fig. 3 ist eine Sicht auf die Berührungsschutzvorrichtung bei geöffneter Position dargestellt (bei abgenommener Berührungsschutz-Abdeckung). Die stirnseitige Begrenzungswand 17 des Längsschiebers 11 wird dabei gegen die Federkraft der um den Nocken 6 greifenden Rückstellfeder 13 in Richtung der stirnseitigen Begrenzungswand 10 des Berührungsschutz-Unterteils 2 gedrückt. Die seitlichen Führungswände 7, 8 des Berührungsschutz-Unterteils 2 stellen wiederum die präzise Führung der Seitenwände 14, 15 des Längsschiebers 11 sicher. Die Steckeröffnungen 5 sind geöffnet. Nach dem Herausziehen des Steckers bewegt sich der Längsschieber 11 - bedingt durch die Rückstellfeder 13 - selbsttätig wieder in die geschlossene Position gemäß Fig. 2.

Wird nur ein Stift in eine der beiden Steckeröffnungen 5 eingesteckt, so wippt bzw. kippt der Längsschieber 11 über mindestens einen Nocken 18', wodurch die abgesetzte Kante 18 in die entsprechende Aussparung des Berührungsschutz-Unterteils eingreift. Zusätzlich weist der Längsschieber 11 abgesetzte Kanten an den Rändern der Eingriffsmulden auf, die bei einseitig belastetem Längsschieber in die Steckeröffnungen eingreifen und dort verrasten. Eine Längsbewegung des Längsschiebers wird somit wirksam unterbunden und die Steckeröffnungen 5 bleiben verschlossen.

## Patentansprüche

1. Berührungsschutzvorrichtung für einen Steckdoseneinsatz einer Schutzkontakt-Steckdose, wobei an der Rückseite des Steckdoseneinsatzes (1) ein einen zentralen Zapfen (3) aufweisendes Berührungsschutz-Unterteil (2) ausgebildet ist,
- in welchem ein federbelasteter Längsschieber (11) längsbeweglich geführt eingebracht ist,
- welcher Längsschieber (11) mit seinem Hauptkörper die im Steckdoseneinsatz (1) eingebrachten Steckeröffnungen (5) zur Einführung von Steckerstiften eines Steckers verschließt und diese Steckeröffnungen (5) lediglich bei gleichzeitigem Eingriff beider Steckerstifte öffnet,
- welcher Längsschieber (11) eine zentrale Öffnung (12) in seinem Hauptkörper aufweist, die bei geschlossener Position den Zapfen (3) des Berührungsschutz-Unterteils (2) umgreift,
- wobei bei geschlossener Position eine stirnseitige Begrenzungswand (16) des Längsschiebers (11) mittels der Federkraft einer Rückstellfeder gegen eine stirnseitige Begrenzungswand (9) des Berührungsschutz-Unterteils (2) gedrückt wird,
**dadurch gekennzeichnet, dass** der Längsschieber (11) als Zwei-Komponenten-Spritzgießteil ausgeführt ist, bestehend aus dem Hauptkörper aus einem relativ hartem Kunststoffmaterial und einer an der stimseitigen Begrenzungswand (16) beidseitig der zentralen Öffnung (12) angeformten Rückstellfeder (13) aus einem relativ elastischem Kunststoffmaterial,
- wobei die Rückstellfeder (13) U-förmig ausgebildet ist,
- wobei im Berührungsschutz-Unterteil (2) mindestens ein Nocken (6) zur Halterung der Rückstellfeder (13) angeordnet ist
- wobei die Rückstellfeder (13) den zentralen Zapfen (3) und den Nocken (6) umgreift.

2. Berührungsschutzvorrichtung nach Anspruch 1, **dadurch gekennzeichnet, dass** die zur Gestaltung des Hauptkörpers des Längsschiebers (11) eingesetzte harte Komponente durch ein Polycarbonat gebildet ist.

3. Berührungsschutzvorrichtung nach Anspruch 1, **dadurch gekennzeichnet, dass** die zur Gestaltung der Rückstellfeder (13) eingesetzte elastische Komponente durch ein Elastomer, thermoplastisches Elastomer oder Silikon gebildet ist.

4. Berührungsschutzvorrichtung nach einem der vorstehenden Ansprüche, **dadurch gekennzeichnet, dass** das Berührungsschutz-Unterteil (2) seitliche Führungswände (7, 8) zur Führung korrespondierender Seitenwände (14, 15) des Längsschiebers (11) aufweist.

5. Berührungsschutzvorrichtung nach einem der vorstehenden Ansprüche, **dadurch gekennzeichnet, dass** der Hauptkörper des Längsschiebers (11) als schiefe Ebenen ausgebildete Eingriffsmulden für den Eingriff der Steckerstifte aufweist.

6. Berührungsschutzvorrichtung nach einem der vorstehenden Ansprüche, **dadurch gekennzeichnet, dass** der Längsschieber (11) mindestens einen Nocken (18') aufweist, über den er bei einseitiger Belastung lediglich einer Steckeröffnung (5) derart kippt, dass eine abgesetzte Kante (18) des Längsschiebers (11) in eine entsprechende Aussparung im Berührungsschutz-Unterteil (2) eingreift und dort verrastet und/oder dass eine randseitig der Eingriffsmulde abgesetzte Kante (18) in die nicht vom Steckerstift beaufschlagte Steckeröffnung (5) eingreift und dort verrastet.

7. Berührungsschutzvorrichtung nach einem der vorstehenden Ansprüche, **dadurch gekennzeichnet, dass** eine Berührungsschutz-Abdeckung (19) zum Verschluss des Berührungsschutz-Unterteils (2) dient, wobei diese Berührungsschutz-Abdeckung Steckeröffnungen (21) für die Steckerstifte aufweist.

8. Berührungsschutzvorrichtung nach Anspruch 7, **dadurch gekennzeichnet, dass** der zentrale Zapfen (3) des Berührungsschutz-Unterteils (2) mit einer Rastverbindung (4) zum Aufnehmen der Berührungsschutz-Abdeckung (19) versehen ist.

## Claims

1. A shock-hazard protective apparatus for a socket insert of a grounding-type socket outlet, with a shock-hazard protective bottom part (2) comprising a central pin (3) being formed on the rear side of the socket insert;
- in which a spring-loaded longitudinal slider (11) is introduced which is guided in a longitudinally movable manner;
- which longitudinal slider (11) seals with its main body the plug openings (5) introduced in the socket insert (1) for introducing plug pins of a plug and merely opens said plug openings (5) in the case of simultaneous engagement of both plug pins;
- which longitudinal slider (11) comprises a central opening (12) in its main body which in the closed position encloses the pin (3) of the shock-hazard protective bottom part (2);
- with a face-side limiting wall (16) of the longitudinal slider (11) being pressed in the closed position by means of the spring tension of a restoring spring against a face-side limiting wall (9) of the shock-hazard protective bottom part (2);
**characterized in that** the longitudinal slider (11) is configured as a two-component injection-molded part, consisting of the main body made of a relatively hard plastic material and a restoring spring (13) which is made of a relatively elastic plastic material and is formed on the face-side limiting wall (16) on either side of the central opening (12);
- with the restoring spring (13) being provided with a U-shaped configuration;
- with at least one cam (6) for fixing the restoring spring (13) being arranged in the shock-hazard protective lower part (2);
- with the restoring spring (13) enclosing the central pin (3) and the cam (6).

2. A shock-hazard protective apparatus according to claim 1, **characterized in that** the hard component used for configuring the main body of the longitudinal slider (11) is formed by a polycarbonate.

3. A shock-hazard protective apparatus according to claim 1, **characterized in that** the elastic component used for configuring the restoring spring (13) is formed by an elastomer, thermoplastic elastomer or silicone.

4. A shock-hazard protective apparatus according to one of the preceding claims, **characterized in that** the shock-hazard protective bottom part (2) comprises lateral guide walls (7, 8) for guiding corresponding side walls (14, 15) of the longitudinal slider (11).

5. A shock-hazard protective apparatus according to one of the preceding claims, **characterized in that** the main body of the longitudinal slider (11) comprises engagement troughs formed as inclined planes for the engagement of the plug pins.

6. A shock-hazard protective apparatus according to one of the preceding claims, **characterized in that** the longitudinal slider (11) comprises at least one cam (18'), through which it tilts in the case of a one-sided load of merely one plug opening (5) in such a way that an offset edge (18) of the longitudinal slider (11) engages in a respective recess in the shock-hazard protective bottom part (2) and latches there, and/or that an edge (18) offset at the edge of the engagement trough engages in the plug opening (5) not engaged by the plug pin (5) and latches there.

7. A shock-hazard protective apparatus according to one of the preceding claims, **characterized in that** a shock-hazard protective cover (19) is used for sealing the shock-hazard protective bottom part (2), with said shock-hazard protective cover comprising plug openings (21) for the plug pins.

8. A shock-hazard protective apparatus according to claim 7, **characterized in that** the central pin (3) of the shock-hazard protective bottom part (2) is provided with a latching connection (4) for receiving the shock-hazard protective cover (19).

## Revendications

1. Dispositif de protection contre les contacts pour un insert de prise électrique d'une prise électrique à contacts protégés, dans lequel il est prévu sur l'arrière de l'insert de prise électrique (1) une partie inférieure de protection contre les contacts (2) présentant un goujon central (3),
- dans laquelle une coulisse longitudinale (11) chargée par ressort est guidée de manière mobile longitudinalement,
- laquelle coulisse longitudinale (11) ferme avec son corps principal les ouvertures d'enfichage (5) ménagées dans l'insert de prise électrique (1) et ne dégage ces ouvertures d'enfichage (5) que lorsque les deux fiches se mettent en prise simultanément,
- laquelle coulisse longitudinale (11) présente une ouverture centrale (12) dans son corps principal qui entoure, dans la position fermé, le goujon (3) de la partie inférieure de protection contre les contacts (2),
- une paroi de limitation frontale (16) de la coulisse longitudinale (11) étant poussée contre une paroi de limitation frontale (9) de la partie inférieure de protection contre les contacts (2) dans la position fermée au moyen de la force d'un ressort,
**caractérisé en ce que** la coulisse longitudinale (11) est conformée comme une pièce moulée par injection à deux composants, comprenant le corps principal fait d'une matière plastique relativement dure et un ressort de rappel (13) en matière plastique relativement élastique formé sur la paroi de délimitation frontale (16) de part et d'autre de l'ouverture centrale (12),
- le ressort de rappel (13) étant en forme de U,
- au moins une came (6) étant prévue dans la partie inférieure de protection contre les contacts (2) pour retenir le ressort de rappel (13),
- le ressort de rappel (13) entourant le goujon central (3) et la came (6).

2. Dispositif de protection contre les contacts selon la revendication 1, **caractérisé en ce que** le composant dur utilisé pour former le corps principal de la coulisse longitudinale (11) est formé par un polycarbonate.

3. Dispositif de protection contre les contacts selon la revendication 1, **caractérisé en ce que** le composant élastique utilisé pour former le ressort de rappel (13) est formé par un élastomère, un élastomère thermoplastique ou du silicone.

4. Dispositif de protection contre les contacts selon l'une quelconque des revendications précédentes, **caractérisé en ce que** la partie inférieure de protection contre les contacts (2) possède des parois de guidage latérales (7, 8) pour le guidage de parois latérales (14, 15) correspondantes de la coulisse longitudinale (11).

5. Dispositif de protection contre les contacts selon la revendication 4, **caractérisé en ce que** le corps principal de la coulisse longitudinale (11) présente comme plans inclinés des creux d'engagement pour l'engagement des fiches de connecteur.

6. Dispositif de protection contre les contacts selon l'une quelconque des revendications précédentes, **caractérisé en ce que** la coulisse longitudinale (11) possède au moins une came (18') à l'aide de laquelle elle bascule, lorsqu'une seule ouverture d'enfichage (5) est sollicitée, de telle manière qu'une arête (18) décalée vers le bord de la coulisse longitudinale (11) se mette en prise dans un évidement correspondant de la partie inférieure de protection contre les contacts (2) et s'y emboîte et/ou qu'une arête (18) décalée vers le bord du creux d'engagement se mette en prise dans l'ouverture d'enfichage (5) non sollicitée par la fiche de connecteur et s'y emboîte.

7. Dispositif de protection contre les contacts selon l'une quelconque des revendications principales, **caractérisé en ce qu'**un couvercle de protection contre les contacts (19) sert à fermer la partie inférieure de protection contre les contacts (2), lequel couvercle de protection contre les contacts présente des ouvertures d'enfichage (21) pour les fiches de connecteur.

8. Dispositif de protection contre les contacts selon la revendication 7, **caractérisé en ce que** le goujon central (3) de la partie inférieure de protection contre les contacts (2) est pourvu d'un assemblage par emboîtement (4) destiné à recevoir le couvercle de protection contre les contacts (19).
